# FASCICULE DE BREVET EUROPEEN

(11) **EP 0 091 682 B1**
(45) Date de publication et mention de la délivrance du brevet: **08.10.1986**
(21) Numéro de dépôt: 83103484.8
(22) Date de dépôt: 11.04.1983
(51) Int. Cl.: G04F 10/00

(54) **Procédé pour le chronométrage de compétitions sportives utilisant une fenêtre temporelle**
Verfahren zur Zeitmessung sportlicher Wettkämpfe mittels eines Zeitfensters
Method for the time measurement of a sporting event using a time window

(30) Priorité: 13.04.1982 FR 8206702
(43) Date de publication de la demande: 19.10.1983
(73) Titulaire: Omega Electronics S.A., 2500 Bienne (CH)
(72) Inventeur: Suter, Max, CH-3293 Dotzigen (CH); Longchamp, Jean-Paul, CH-1400 Yverdon (CH); Wyss, Edgar, CH-2504 Bienne (CH)
(74) Mandataire: de Raemy, Jacques

## Description

La présente invention est relative à un procédé de mesure de temps réalisés par des coureurs lors de compétitions sportives dans lesquelles les concurrents quittent l'un après l'autre un point de départ pour parvenir à un point de contrôle, ensuite de quoi le temps mis à parcourir la distance entre lesdits points peut être obtenu.

Dans les compétitions sportives telles que le ski alpin (descente ou slalom par exemple), les concurrents se présentent sur une file d'attente devant un point ou portillon de départ équipé d'un dispositif émettant une impulsion au départ de chaque coureur. A cette impulsion sont attachés trois concepts qui caractérisent entièrement l'évènement: le lieu (ici portillon de départ), le temps (heure du jour de l'évènement) et l'identité du coureur (numéro de dossard). Il en va de même aux autres points de contrôle dont la piste peut être jalonnée (postes où l'on mesure le temps intermédiaire) ainsi qu'à l'arrivée de la course. Les diverses impulsions émises par un coureur déterminé parviennent au fur et à mesure du déroulement de la course à une machine desservie par un opérateur. Généralement, les lignes de départ et d'arrivée sont surveillées chacune par un préposé averti qui est en liaison téléphonique avec l'opérateur et qui lui confirme si l'impulsion émise doit être prise en compte comme correspondant à un évènement faisant réellement partie de la course qui se joue. Ces surveillances sont rendues nécessaires par le fait que des impulsions qui n'ont rien à voir avec le déroulement de la course peuvent être émises et qui peuvent être provoquées par exemple par le passage d'un animal qui coupe la barrière lumineuse placée au point de contrôle. De ce fait, on comprendra qu'une acquisition de données complètement automatique qui se contenterait du seul opérateur et de sa machine n'est jamais absolument sûre et qu'il est nécessaire en conséquence d'adopter la surveillance dont il vient d'être question.

Dans ces compétitions, on a l'habitude aujourd'hui d'indiquer un ou plusieurs temps intermédiaires qui sont mesurés à des postes situés entre le portillon de départ et la ligne d'arrivée. Ces postes sont munis également d'une barrière lumineuse qui est interrompue au passage du coureur pour envoyer une impulsion à l'opérateur desservant la machine. Pour les mêmes raisons que celles qui ont été exposées plus haut, il faut aussi doter ces postes de préposés humains si l'on veut être sûr que l'impulsion émise correspond bien à un évènement qui doit être pris en compte. Cela présente le désavantage de surcharger l'opérateur et de l'obliger de traiter des données qui ne sont pas essentielles à la course tant il est vrai que le temps mis à parcourir la distance séparant le point de départ du point d'arrivée est le seul important pour établir une classification des concurrents. Si cette surcharge peut être admise pour un coureur isolé, elle n'est plus supportable lors de courses où lesdits coureurs quittent le portillon de départ toutes les trente secondes par exemple, ce qui provoque une accumulation de données capable de submerger un opérateur même bien entraîné.

Pour remédier à l'inconvénient cité, on a déjà proposé l'acquisition de données complètement automatique en provenance des points de contrôle intermédiaires. Dans ce procédé, on supprime purement et simplement les surveillants attachés à ces postes et la machine accepte les impulsions émanant desdits postes sans se préoccuper de savoir si l'information reçue correspond ou non à un passage de coureur. Ce procédé a l'avantage de décharger l'opérateur en même temps qu'il fait l'économie du personnel de surveillance aux postes indiqués. Il a l'inconvénient toutefois de ne présenter aucune assurance que le temps intermédiaire affiché pour un coureur déterminé corresponde au temps de course attribué au même coureur. En effet, supposons que l'impulsion de temps intermédiaire donnée par le coureur No 1 soit suivie presque immédiatement par une seconde impulsion provoquée par le passage d'un corps étranger (nuage de neige, animal) au même poste intermédiaire. Dans ce système, cette seconde impulsion ne sera pas effacée, mais attribuée au coureur No 2. De la même façon, l'impulsion de temps intermédiaire donnée par le coureur No 2 sera attribuée au coureur No 3, et ainsi de suite. Il y aura donc une erreur tout au long de la compétition qui sera reportée systématiquement de concurrent en concurrent. C'est le but de la présente invention de proposer une méthode qui remédie aux inconvénients cités et qui apparaît dans la revendication 1.

L'invention sera comprise maintenant à la lumière de la description qui suit et pour l'intelligence de laquelle on se reférera, à titre d'exemple, au dessin dans lequel:
La figure 1 est un diagramme illustrant le principe général du procédé selon l'invention.
La figure 2 est un diagramme illustrant un procédé préféré dérivant du principe général de l'invention.
La figure 3 est un graphique montrant un exemple pratique tiré de mesures faites lors d'une course de descente.

Le diagramme de la figure 1 montre un axe des temps t sur lequel on a porté un temps de départ t_{dl}. Ce temps est enregistré par la machine chargée du chronométrage au moment où le coureur No 1 quitte le portillon ou point de départ. A ce moment, la machine prend aussi en compte l'identité du coureur et le lieu où il se trouve. Au bout d'un certain laps de temps T,,,, le coureur va passer à un point de contrôle en franchissant une barrière lumineuse qui émettra une impulsion de contrôle via la machine. Ce point de contrôle est situé à un endroit où l'on désire que soit enregistré un temps intermédiaire. Dans les courses de descente, qui sont généralement précédées par des courses d'entraînement, la période probable Tₘ mise par les coureurs pour parvenir au point de contrôle est connue à l'avance avec une précision suffisante. Ce peut être une moyenne établie sur les temps observés lors des courses d'entraînement. Ce peut être aussi le temps réalisé par le coureur le plus rapide lors de ces mêmes courses d'entraînement. Dans les courses de slalom par contre, où il n'y a pas de courses d'entraînement, le temps probable Tₘ n'est pas connu à l'avance et on utilisera le résultat acquis par le premier coureur quitte à modifier ce résultat par la suite.

La figure 1 montre encore que, da part et d'autre du temps probable Tₘ, c'est-à-dire pendant une période commençant avant et finissant après ledit temps probable Tₘ, on ouvre une fenêtre de durée T_{f1} dont la largeur va dépendre de différents paramètres qui seront discutés ci-après. Dans la figure 1, la fenêtre de durée T_{f1} est composée d'une période T₁ située avant le temps Tₘ et d'une période T₂ située après le temps Tₘ.

Selon l'invention, au départ d'un coureur déterminé au temps t_{d1} va correspondre une fenêtre temporelle T_{f1} pendant la durée de laquelle le temps intermédiaire du même coureur va être enregistré. En d'autres termes, la fenêtre T_{f1} est attribuée à un coureur bien défini et pas à un autre. Il s'ensuit qu'il ne peut pas y avoir report systématique d'erreur, comme c'était le cas dans une méthode qui a été discutée plus haut.

La figure 1 montre aussi que le coureur No 1 est suivi par un coureur No 2 qui prend le départ au temps t_{d2}. L'intervalle de temps qui sépare les deux temps de départ est Tᵢ. On attribue à ce deuxième coureur une fenêtre T_{f2}. Il est alors essentiel que la fenêtre T_{f1} attribuée au coureur No 1 n'empiète pas sur la fenêtre T_{f2} attribuée au coureur No 2 si l'on veut éviter toute confusion. De ce fait, la fenêtre T_{f1} devra être fermée au moment où s'ouvre la fenêtre T_{f2}. On ménagera une période de sécurité T_{S} entre les deux fenêtres pour être sûr de prévenir tout chevauchement. Dans cette méthode donc, la durée de la fenêtre est calculée pour avoir T_{f} = Tᵢ-Tₛ. Comme on a intérêt à disposer d'un temps d'ouverture le plus long possible, il est nécessaire de connaître à l'avance l'intervalle de départ Tᵢ du prochain coureur pour calculer la fenêtre du coureur précédent et on comprendra que si le procédé proposé convient mal à des courses où les départs sont aléatoires, il est par contre bien adapté à des courses où les départs sont réguliers, comme on va le voir maintenant.

Le diagramme de la figure 2 est l'image du déroulement dans le temps d'une course de ski de descente. Les lignes a et b symbolisent les courses d'entraînement et les lignes c à g la course de descente proprement dite. A chaque ligne graduée en temps est attribué un coureur déterminé. On admet par exemple pour la période d'entraînement un départ toutes les 30 secondes (Tᵢ = 30 s) et pour la course, d'abord un intervalle de départ Tᵢ = 1 minute (lignes c et d) puis, à un certain moment, un intervalle Tᵢ augmenté à 1 minute et 30 secondes (lignes e et f). On admettra aussi qu'on alloue à chaque coureur, de part et d'autre du temps de départ t_{d}, une tolérance de départ Tₜ qui, dans l'exemple donné, est choisi à ±3 s. A une heure du jour t_{d} qui est enregistrée, un coureur déterminé s'élance sur la piste pour franchir finalement la ligne d'arrivée à l'heure du jour ta. Entre-temps, il aura passé au point de contrôle. Les courses d'entraînement montrent, par exemple, que la période moyenne probable Tₘ mise à parcourir la distance qui sépare le point de départ du point de contrôle est de 1 min 30s. On peut donc ménager autour du temps Tₘ une fenêtre dont la durée est définie, selon la variante préférée de l'invention que l'on considère maintenant, par T_{f} = Tᵢ-Tₜ. En reprenant les exemples chiffrés donnés ci-dessus, cette fenêtre aura une durée T_{f} = 30 s-6 s = 24 s pendant la période d'entraînement, puis, pendant la course, des durées de 54 s et 1 min 24 s pour des intervalles de départ fixés respectivement à 1 min et 1 min 30 s. Dans l'exemple de la figure 2, la fenêtre T_{f} est centrée par rapport au temps probable Tₘ. D'autres choix peuvent être faits et on peut aussi ouvrir la fenêtre juste avant le temps réalisé par le meilleur coureur, ce temps minimum étant alors choisi comme grandeur Tₘ.

Pour alléger le diagramme de la figure 2, on n'a représenté que deux concurrents par choix d'intervalle de départ. Il est bien clair qu'on pourrait avoir par exemple un intervalle Tᵢ = 1 min pour les quinze premiers coureurs (lignes c et d), puis ensuite un intervalle Tᵢ = 1 min 30 s pour les coureurs restants (lignes e et f). Le diagramme (lignes a à f) montre en tout cas que lorsque l'intervalle de départ Tᵢ s'accroît en cours de compétition, il n'y a pas de chevauchement des fenêtres T_{f}. On mesure là tout l'intérêt de la méthode proposée qui permet l'acquisition de données du temps intermédiaire sans que l'opérateur ait à s'en occuper. D'autre part, puisque la fenêtre T_{f} est toujours dédicacée à un coureur portant un dossard déterminé, il n'y a pas de risque d'attribuer à un certain concurrent le résultat obtenu par un autre concurrent, l'erreur pouvant de surcroît être reportée systématiquement tout au long de la course, comme on l'a déjà vu plus haut. En d'autres termes, si survient un évènement imprévisible (double impulsion ou même absence d'impulsion si le coureur est tombé), ledit évènement n'affectera que le coureur en cause et non celui qui le suit.

Le diagramme de la figure 2 montre encore que si en cours de compétition (voir ligne g) on réduit l'intervalle de départ Tᵢ, il y aura chevauchement de la fenêtre ouverte par le coureur à qui échoit ce nouvel intervalle avec la fenêtre du coureur précédent (ligne f). Dans ce cas, l'opérateur ou peut prendre le risque de l'erreur possible ou peut modifier la durée d'ouverture des fenêtres (f ou g ou les deux).

L'invention n'est pas limitée à la mesure d'un temps intermédiaire à un seul point de contrôle, mais peut être appliquée à d'autres points de contrôle et même à la ligne d'arrivée de la course. Pour illustrer cela, on a mesuré, lors d'une course de descente particulière, le temps Tᵣ du coureur

le plus rapide et le temps T₁ du coureur le plus lent en trois points de contrôle (P_{1'} P₂, P₃). Les résultats sont consignés dans le tableau ci-après:

Les points P₁ et P₂ donnent les temps intermédiaires en deux points de contrôle de la course, tandis que le point P₃ n'est autre que le temps enregistré à la ligne d'arrivée. On voit que les écarts A T sont inférieurs à 20 s et que, dans ce cas, une fenêtre de 24 s pourrait aussi être utilisée pour la mesure automatique de l'arrivée de la course. Le diagramme de la figure 3 illustre graphiquement le tableau ci-dessus.

On utilisera pour mettre en oeuvre le procédé qui vient d'être décrit un appareil capable d'acquérir, de traiter et d'afficher toutes les données relatives à la compétition. Cet appareil peut être desservi par un opérateur selon plusieurs modes qui pourraient être par exemple:
1. L'opérateur choisit lui-même les données qu'il programme dans la machine et qui sont le temps probable Tₘ, la durée d'ouverture de la fenêtre T_{f}, l'intervalle de départ Tᵢ et la tolérance de départ Tt.
2. C'est l'impulsion donnée au point de contrôle par le premier coureur (éventuellement aussi les 2e et 3e impulsions) qui programme le temps probable Tₘ. Les autres données, T_{f}, Tᵢ et Tₜ sont programmées par l'opérateur.
3. L'opérateur programme les durées Tₘ et Tᵢ. La tolérance de départ Tₜ est fixée une fois pour toutes dans l'appareil. La fenêtre T_{f} est calculée par l'appareil.
4. C'est l'impulsion donnée au point de contrôle par le premier coureur qui programme le temps probable Tₘ. Puis ce temps Tₘ est adapté au fur et à mesure du déroulement de la course selon un algorythme à définir. Tᵢ et Tₜ sont programmés par l'opérateur.

## Revendications

1. Procédé de mesure de temps réalisés par des coureurs lors de compétitions sportives dans lesquelles les concurrents quittent l'un après l'autre un point de départ pour parvenir à un point de contrôle, ensuite de quoi le temps mis à parcourir la distance entre lesdits points peut être obtenu, caractérisé par le fait qu'on détermine le temps probable Tₘ mis par les coureurs pour parvenir au point de contrôle, qu'on enregistre l'instant de départ et l'identité d'un coureur déterminé, qu'on ouvre audit point de contrôle, pendant un laps de temps commençant avant et finissant après ledit temps probable Tₘ, une fenêtre de période T_{f} attribuée audit coureur déterminé et qu'on enregistre pendant ladite période T_{f} l'instant de passage dudit coureur en ce point.

2. Procédé selon revendication 1, caractérisé par le fait que les concurrents quittent le point de départ à intervalles de temps Tᵢ et qu'on ouvre la fenêtre de période T_{f} pendant une durée T_{f} = Tᵢ-Tₛ, Tₛ étant une période de sécurité choisie pour avoir T_{f}<Tᵢ.

3. Procédé selon la revendication 1, caractérisé par le fait que les concurrents quittent le point de départ à intervalles réguliers Tᵢ, lesdits intervalles étant affectés d'une tolérance de départ Tₜ et que la fenêtre de période T_{f} est ouverte pendant une période T_{f} = Tᵢ-Tₜ.

4. Procédé selon la revendication 1, caractérisé par le fait qu'on détermine avant le début de la course le temps probable Tₘ sur la base de données acquises lors de courses d'entraînement et qu'on ouvre la fenêtre de période T_{f} avant le temps Tₘ obtenu par le meilleur coureur.

5. Procédé selon la revendication 1, caractérisé par le fait qu'on détermine le temps probable Tₘ sur la base du résultat obtenu par le premier coureur et qu'on adapte ledit temps Tₘ aux changements de conditions de la course au fur et à mesure de son déroulement.

## Patentansprüche

1. Verfahren zum Messen der von Rennteilnehmern bei sportlichen Wettbewerben benötigten Zeit, bei welchen die Konkurrenten einer nach dem anderen einen Startpunkt verlassen, um zu einem Kontrollpunkt zu kommen, worauf die Laufzeit erfasst werden kann, die für diese Strekke zwischen diesen Punkten benötigt wurde, dadurch gekennzeichnet, dass man die mögliche Zeit Tₘ bestimmt, die von den Rennteilnehmern benötigt wird, um zum Kontrollpunkt zu kommen, dass man den Zeitpunkt und die Identität eines bestimmten Rennteilnehmers registriert, dass man beim erwähnten Kontrollpunkt während eines Zeitintervalls das vor der wahscheinlichen Zeit Tₘ beginnt und nach dieser endet, ein periodisches Fesnter T_{f} öffnet, das dem bestimmten Rennteilnehmer zugeordnet ist und dass man während der Periode T_{f} den Durchgang des Rennteilnehmers in diesem Punkt registriert.

2. Verfahren nach Anspruch 1, dadurch gekennzeichnet, dass die Konkurrenten den Start in Zeitintervallen Tᵢ verlassen, und dass man das periodische Fenster T_{f} während einer Dauer T_{f} = Tᵢ-Tₛ öffnet, wobei Tₛ eine Sicherheitszeitspanne ist, die gewählt ist, um T_{f} kleiner Tᵢ zu haben.

3. Verfahren nach Anspruch 1, dadurch gekennzeichnet, dass die Konkurrenten den Startpunkt in regelmässigen Intervallen Tᵢ verlassen, wobei diese Intervalle durch eine Toleranz des Starts Tₜ beeinflusst sind und dass das periodische Fenster T_{f} während einer Periode T_{f} = Tᵢ-Tₜ offen ist.

4. Verfahren nach Anspruch 1, dadurch gekennzeichnet, dass man vor dem Beginn des Rennens die wahrscheinliche Zeit Tₘ auf der Basis von Daten, die während Trainingsläufen erhalten worden sind, bestimmt, und dass man das periodische Fenster T_{f} vor der Zeit Tₘ öffnet, die vom besten Rennteilnehmer erhalten wurde.

5. Verfahren nach Anspruch 1, dadurch gekennzeichnet, dass man die wahrscheinliche Zeit Tₘ auf Basis des Ergebnisses, das man vom ersten Rennteilnehmer erhalten hat, bestimmt, und dass man die Zeit Tₘ an Änderungen des Zustandes der Rennstrecke anpasst.

## Claims

1. Method of measuring the times achieved by runners during sporting competitions in which the competitors leave a departure point one after another to arrive at a check point following which the times elapsed to cover the distance between said points may be determined, characterized by the fact that the probable time Tₘ taken by the runners to reach the check point is determined, that the instant of departure and the identity of a given runner are recorded, that at said check point during a time lapse beginning before and finishing after said probable time Tₘ there is opened a time slot of period T_{f} attributed to said given runner and that during said period T_{f} there is recorded the instant of passage of said runner at said point.

2. Method according to claim 1, characterized by the fact that the competitors leave the departure point at time intervals Tᵢ and that the time slot of period T_{f} is opened for a duration T_{f} = Tᵢ- Tₛ, Tₛ being a margin of security chosen so that T_{f}<Ti.

3. Method according to claim 1, characterized by the fact that the competitors leave the departure point at regular intervals Tᵢ, said intervals being allocated a departure tolerance Tₜ and that the time slot of period T_{f} is opened during a period T_{f} = Tᵢ-Tₜ.

4. Method according to claim 1, characterized by the fact that the probable time Tₘ is determined before the start of the course on the basis of data acquired during practice runs and that the time slot of period T_{f} is opened before the time Tₘ realized by the best runner.

5. Method according to claim 1, characterized by the fact that the probable time Tₘ is determined on the basis of the result obtained by the first runner and that said time Tₘ is adapted to changing conditions of the course progressively during the running thereof.
